# EUROPÄISCHE PATENTANMELDUNG

(11) **EP 0 918 202 A1**
(43) Veröffentlichungstag der Anmeldung: **26.05.1999**
(21) Anmeldenummer: 97810897.5
(22) Anmeldetag: 24.11.1997
(51) Int. Cl.: F28D 1/053, F28F 9/26

(54) **Röhrenheizkörper**

(71) Anmelder: Arbonia AG, 9320 Arbon/Frasnacht (CH)
(72) Erfinder: Cenci, Danilo, 9320 Arbon (CH); Amann, Helmuth, 9320 Arbon (CH)
(74) Vertreter: Hepp, Dieter

(57) **Zusammenfassung**

Der Röhrenheizkörper besitzt wenigstens drei parallele Reihen (1, 4, 5, 8, 9) von Heizröhren (12), die oben und unten an je ein Sammelrohr (22, 23) angeschlossen sind. Zwei oder mehr Reihen (1, 4, 5, 8, 9) von Heizröhren (12) sind dadurch ermöglicht, dass jede Heizröhre (12) wenigstens einer der Reihen (4, 5, 8, 9) über Verbindungsstücke (14, 24; 15, 25; 18, 28; 19, 29) an die Sammelrohre (22, 23) oder an eine Heizröhre (12) einer benachbarten Reihe (4, 5) angeschlossen ist. Im Vergleich zu einem Heizkörper mit nur zwei Reihen von Heizröhren ergeben drei oder mehr Reihen (1, 4, 5, 8, 9) eine vergrösserte wirksame Heizfläche und Heizleistung.

## Beschreibung

Die Erfindung bezieht sich auf einen Röhrenheizkörper mit parallelen Reihen von Heizröhren, die oben und unten an je ein Sammelrohr angeschlossen sind.

Solche Röhrenheizkörper lassen sich aus einfachen, zylindrischen Rohrelementen einfach und kostengünstig herstellen.

Bekannte Röhrenheizkörper der angegebenen Art besitzen zwei Reihen von Heizröhren, die oben und unten direkt mit dem jeweiligen Sammelrohr verschweisst sind. Da in dieser Weise nur zwei Reihen von Heizröhren angebracht werden können, ist die wirksame Heizoberfläche und damit die Heizleistung dieser bekannten Röhrenheizkörper begrenzt.

Die Aufgabe der Erfindung besteht darin, einen Röhrenheizkörper der eingangs angegebenen Art so auszubilden, dass er eine höhere Heizleistung aufweisen kann als bekannte Röhrenheizkörper.

Der erfindungsgemässe Röhrenheizkörper, mit dem die Aufgabe gelöst wird, ist dadurch gekennzeichnet, dass er wenigstens zwei parallele Reihen von Heizröhren besitzt, wobei jede Heizröhre von wenigstens einer der Reihen über ein oberes und ein unteres Verbindungsstück an die Sammelrohre oder an eine Heizröhre einer benachbarten Reihe angeschlossen ist.

Ausführungsbeispiele des erfindungsgemässen Röhrenheizkörpers sind in den Zeichnungen schematisch dargestellt, und zwar zeigen:

Fig. 1 bis Fig. 10 perspektivische Darstellungen je eines Röhrenheizkörpers.

Der in Fig. 1 gezeigte Röhrenheizkörper besitzt drei parallele Reihen 1, 4, 5 von vertikalen Heizröhren 12, die oben an ein Sammelrohr 22 und unten an ein Sammelrohr 23 angeschlossen sind. Die Heizröhren 12 der Reihe 1 sind direkt mit den Sammelrohren 22 und 23 verschweisst. Jede Heizröhre 12 der Reihe 4 ist über ein oberes Verbindungsstück 14 mit dem oberen Sammelrohr 22 und über ein unteres Verbindungsstück 24 mit dem unteren Sammelrohr 23 verbunden. Jede Heizröhre 12 der Reihe 5 ist über ein oberes Verbindungsstück 15 mit dem oberen Sammelrohr 22 und über ein unteres Verbindungsstück 25 mit dem unteren Sammelrohr 23 verbunden. Die Enden der Verbindungsstücke 14, 24, 15 und 25 sind jeweils mit der betreffenden Heizröhre 12 bzw. mit dem Sammelrohr 22 bzw. 23 verschweisst.

Die Verbindungsstücke 14, 24, 15 und 25 verlaufen etwa horizontal. Sie sind zweckmässig rohrförmig, vorzugsweise mit etwa kreisrundem Querschnitt. Auch die Heizröhren 12 sind aus Kostengründen zweckmässig einfache, gerade, zylindrische Röhren, vorzugsweise mit etwa kreisrundem Querschnitt, wobei die Verbindungsstücke 14, 24, 15, 25 seitlich in die Heizröhren der Reihen 4 und 5 einmünden.

Der in Fig. 2 gezeigte Röhrenheizkörper besitzt vier parallele Reihen 2, 3, 6, 7 von vertikalen Heizröhren 12, die oben an ein Sammelrohr 22 und unten an ein Sammelrohr 23 angeschlossen sind. Jede Heizröhre 12 der Reihe 2 und jede Heizröhre der Reihe 3 ist direkt mit den Sammelrohren 22 und 23 verschweisst. Jede Heizröhre 12 der Reihe 6 ist oben über ein oberes Verbindungsstück 16 und unten über ein unteres Verbindungsstück 26 mit jeweils einer Heizröhre 12 der Reihe 2 verbunden, und jede Heizröhre 12 der Reihe 7 ist oben über ein oberes Verbindungsstück 17 und unten über ein unteres Verbindungsstück 27 mit jeweils einer Heizröhre 12 der Reihe 3 verbunden. Die Enden der Verbindungsstücke 16, 26, 17 und 27 sind jeweils mit den betreffenden Heizröhren 12 verschweisst.

Die Fig. 3 zeigt einen Röhrenheizkörper mit fünf parallelen Reihen 1, 4, 5, 8 und 9 von Heizröhren 12. Die Heizröhren 12 der Reihen 1, 4 und 5 sind gleich wie anhand der Fig. 1 beschrieben an die Sammelrohre 22 und 23 angeschlossen. Jede Heizröhre 12 der Reihe 8 ist oben über ein oberes Verbindungsstück 18 und unten über ein unteres Verbindungsstück 28 mit jeweils einer Heizröhre 12 der Reihe 4 verbunden, und jede Heizröhre 12 der Reihe 9 ist oben über ein oberes Verbindungsstück 19 und unten über ein unteres Verbindungsstück 29 mit jeweils einer Heizröhre 12 der Reihe 5 verbunden. Die Enden der Verbindungsstücke 18, 28, 19 und 29 sind jeweils mit den betreffenden Heizröhren 12 verschweisst. Die beiden oberen Verbindungsstücke 14 und 18, die an jede Heizröhre 12 der Reihe 4 angeschlossen sind, fluchten miteinander, und die beiden unteren Verbindungsstücke 24 und 28, die an jede Heizröhre 12 der Reihe 4 angeschlossen sind, fluchten ebenfalls miteinander. Gleiches gilt für die oberen und die unteren Verbindungsstücke 15, 19 bzw. 25, 29, die an jede Heizröhre 12 der Reihe 5 angeschlossen sind.

Die Fig. 4 zeigt einen Röhrenheizkörper mit sechs parallelen Reihen 2, 3, 6, 7, 10 und 11 von Heizröhren 12. Die Heizröhren 12 der Reihen 2, 3, 6 und 7 sind gleich wie anhand der Fig. 2 beschrieben mit den Sammelrohren 22 und 23 bzw. miteinander verbunden. Jede Heizröhre 12 der Reihe 10 ist oben über ein Verbindungsstück 20 und unten über ein Verbindungsstück 30 mit jeweils einer Heizröhre 12 der Reihe 6 verbunden, und jede Heizröhre 12 der Reihe 11 ist oben über ein Verbindungsstück 21 und unten über ein Verbindungsstück 31 mit jeweils einer Heizröhre 12 der Reihe 7 verbunden. Die beiden oberen Verbindungsstücke 16 und 20, die an jede Heizröhre 12 der Reihe 6 angeschlossen sind, fluchten auch hier miteinander, und die beiden unteren Verbindungsstücke 26 und 30, die an jede Heizröhre 12 der Reihe 6 angeschlossen sind, fluchten ebenfalls miteinander.

Die Fig. 5 zeigt einen Röhrenheizkörper mit drei parallelen Reihen 2, 3 und 7 von Heizröhren 12, die gleich wie anhand der Fig. 2 beschrieben an die Sammelrohre 22 und 23 angeschlossen sind. Gegenüber der Ausführung von Fig. 2 ist die Reihe 6 von Heizröhren 12 beim Röhrenheizkörper gemäss Fig. 5 weggelassen.

Der in Fig. 6 gezeigte Röhrenheizkörper besitzt vier Reihen 2, 3, 7 und 11 von Heizröhren 12, die gleich wie anhand der Fig. 4 beschrieben mit den Sammelrohren 22 und 23 bzw. miteinander verbunden sind. Gegenüber der Ausführung von Fig. 4 sind die Reihen 6 und 10 von Heizröhren 12 beim Röhrenheizkörper gemäss Fig. 6 weggelassen.

Der in Fig. 7 gezeigte Röhrenheizkörper besitzt vier Reihen 1, 4, 5 und 9 von Heizröhren 12, die gleich wie anhand der Fig. 3 beschrieben mit den Sammelrohren 22 und 23 bzw. miteinander verbunden sind. Gegenüber der Ausführung von Fig. 3 ist die Reihe 8 von Heizröhren 12 beim Röhrenheizkörper gemäss Fig. 7 weggelassen.

Die Fig. 8 zeigt einen Röhrenheizkörper mit fünf parallelen Reihen 1, 4, 5, 9 und 11 von Heizröhren 12. Die Heizröhren 12 der Reihen 1, 4, 5 und 9 sind gleich wie anhand der Fig. 3 beschrieben mit den Sammelrohren 22 und 23 bzw. miteinander verbunden. Jede Heizröhre 12 der Reihe 11 ist oben über ein Verbindungsstück 21 und unten über ein Verbindungsstück 31 mit jeweils einer Heizröhre 12 der Reihe 9 verbunden.

Der in Fig. 9 gezeigte Röhrenheizkörper besitzt drei Reihen 1, 5 und 9 von Heizröhren 12, die gleich wie anhand der Fig. 3 beschrieben mit den Sammelrohren 22 und 23 bzw. miteinander verbunden sind. Gegenüber der Ausführung von Fig. 3 sind die Reihen 4 und 8 von Heizröhren 12 beim Röhrenheizkörper gemäss Fig. 9 weggelassen.

Der in Fig. 10 gezeigte Röhrenheizkörper besitzt vier Reihen 1, 5, 9 und 11 von Heizröhren 12, die gleich wie anhand der Fig. 8 beschrieben mit den Sammelrohren 22 und 23 bzw. miteinander verbunden sind. Gegenüber der Ausführung von Fig. 8 ist die Reihe 4 von Heizröhren 12 beim Röhrenheizkörper gemäss Fig. 10 weggelassen.

In allen beschriebenen Ausführungsformen können natürlich gewünschtenfalls eine oder mehrere weitere Reihen von Heizröhren 12 hinten und oder vorn angefügt und über Verbindungsstücke angeschlossen werden.

Das zur Ausführungsform von Fig. 1 gesagte gilt auch für alle anderen Ausführungsformen. In allen beschriebenen Ausführungsformen verlaufen die Verbindungsstücke zweckmässig etwa horizontal und sind rohrförmig, vorzugsweise mit im wesentlichen kreisrundem Querschnitt. Auch die Heizröhren 12 können in allen Fällen zweckmässig gerade, zylindrische Röhren sein, vorzugsweise mit im wesentlichen kreisrundem Querschnitt, wobei die Verbindungsstücke seitlich in die Heizröhren einmünden.

## Patentansprüche

1. Röhrenheizkörper, mit parallelen Reihen von Heizröhren (12), die oben und unten an je ein Sammelrohr (22, 23) angeschlossen sind, dadurch gekennzeichnet, dass er wenigstens zwei parallele Reihen (1, 4, 5, 8, 9) von Heizröhren (12) besitzt, wobei jede Heizröhre von wenigstens einer der Reihen (4, 5, 8, 9) über ein oberes und ein unteres Verbindungsstück (14, 24; 15, 25; 18, 28; 19, 29) an die Sammelrohre (22, 23) oder an eine Heizröhre (12) einer benachbarten Reihe (4, 5) angeschlossen ist.

2. Röhrenheizkörper nach Anspruch 1, dadurch gekennzeichnet, dass die Heizröhren (12) einer der Reihen (1) direkt an die Sammelrohre (22, 23) angeschlossen sind und die Heizröhren (12) von wenigstens zwei der Reihen (4, 5, 8, 9) über Verbindungsstücke (14, 24; 15, 25; 18, 28; 19, 29) an die Sammelrohre (22, 23) oder an Heizröhren (12) einer jeweils benachbarten Reihe (4, 5) angeschlossen sind.

3. Röhrenheizkörper nach Anspruch 1 oder 2, dadurch gekennzeichnet, dass die Verbindungsstücke (14, 24; 15, 25; 18, 28; 19, 29) etwa horizontal verlaufen.

4. Röhrenheizkörper nach einem der Ansprüche 1 bis 3, dadurch gekennzeichnet, dass jede Heizröhre (12) wenigstens einer der Reihen (4, 5) über zwei miteinander fluchtende obere Verbindungsstücke (15, 19) und zwei miteinander fluchtende untere Verbindungsstücke (25, 29) mit einer Heizröhre (12) einer benachbarten Reihe (8, 9) und mit einer Heizröhre einer anderen benachbarten Reihe oder mit den Sammelrohren (22, 23) verbunden ist.

5. Röhrenheizkörper nach einem der Ansprüche 1 bis 4, dadurch gekennzeichnet, dass die Verbindungsstücke (14, 24; 15, 25; 18, 28; 19, 29) rohrförmig sind und vorzugsweise einen etwa kreisrunden Querschnitt aufweisen.

6. Röhrenheizkörper nach einem der Ansprüche 1 bis 5, dadurch gekennzeichnet, dass die Heizröhren (12) gerade, zylindrische Röhren sind, vorzugsweise mit etwa kreisrundem Querschnitt, in welche die Verbindungsstücke (14, 24; 15, 25; 18, 28; 19, 29) seitlich einmünden.
